# EUROPÄISCHE PATENTSCHRIFT

(11) **EP 3 359 733 B1**
(45) Veröffentlichungstag und Bekanntmachung des Hinweises auf die Patenterteilung: **08.05.2019**
(21) Anmeldenummer: 16766279.0
(22) Anmeldetag: 14.09.2016
(51) Int. Cl.: D21F 11/00, D21F 11/14, D21F 5/18

(54) **VERFAHREN ZUR HERSTELLUNG EINER FASERSTOFFBAHN**
METHOD FOR PRODUCING A FIBROUS WEB
PROCÉDÉ DE FABRICATION D'UNE BANDE DE MATIÈRE FIBREUSE

(30) Priorität: 05.10.2015 AT 508432015
(43) Veröffentlichungstag der Anmeldung: 15.08.2018
(73) Patentinhaber: Andritz AG, 8045 Graz (AT)
(72) Erfinder: ANZEL, Andreas, 8020 Graz (AT); SCHERB, Thomas, 05707-001 Sao Paulo - SP (BR); MAUSSER, Wilhelm, 8047 Graz (AT); GISSING, Klaus, 8111 Judendorf-Strassengel (AT)
(74) Vertreter: Tschinder, Thomas
(86) Internationale Anmeldenummer: PCT/EP2016/071621
(87) Internationale Veröffentlichungsnummer: WO 2017/060049

(56) Entgegenhaltungen:
- EP-A1- 2 000 587
- US-A- 5 580 423

## Beschreibung

Den Gegenstand dieser Erfindung bildet ein Verfahren zur Herstellung einer Faserstoffbahn, insbesondere zur Herstellung einer Tissue- oder Hygienepapierbahn, gemäß dem Oberbegriff des Anspruchs 1.

Bei herkömmlichen Maschinen zur Herstellung von Tissue mit sogenannten Durchströmtrocknern (TAD = Through Air Dryer) wird die Faserstoffbahn zuerst mit Hilfe von Vakuum auf einen Trockengehalt von ungefähr 25% vorentwässert und im Anschluss im TAD-Trockner mit Hilfe von großen Mengen Heißluft getrocknet. Dabei wird Luft durch Brenner erwärmt und mit Hilfe von Gebläsen über die TAD Haube durch die Faserstoffbahn in die TAD Trommel geleitet, dabei verdampft das Wasser in der Faserstoffbahn. Der Differenzdruck zwischen Haube und Trommel ist dabei gering.

Mit Hilfe dieser Durchströmtrocknung lässt sich besonders weiches Tissue produzieren.

Bei der Durchströmtrocknung mit TAD Trommeln ist jedoch die Luftdurchlässigkeit der Faserstoffbahn ein kritischer Faktor. Wenn die Faserstoffbahn zu feucht ist, kann die Heißluft nicht die Faserstoffbahn durchdringen. Im Anfangsbereich der TAD Trommel findet dann nur eine Aufpralltrocknung statt und zwar so lange, bis der Trockengehalt der Faserstoffbahn hoch genug ist, sodass die Luft durch die Faserstoffbahn strömen kann. Erst dann gelangt man in den Bereich der Durchströmtrocknung. Diese unerwünschte Aufpralltrocknung im TAD-Trockner wirkt sich nachteilig auf das Feuchteprofil der Faserstoffbahn aus, außerdem sinkt die Trocknungseffizienz bzw. steigt der Energieverbrauch. Zur Erzielung eines ausreichenden Trockengehaltes sind oft auch zwei TAD Trockner hintereinander angeordnet.

Die US 5 580 423 A offenbart ein Verfahren zur Herstellung einer Faserstoffbahn, bei dem die Faserstoffbahn mit Hilfe einer TAD-Trommel getrocknet wird. Vor der TAD Trommel befindet sich eine Vorentwässerungseinrichtung, die aus zwei von jeweils einem Filz umschlungenen Presswalzen besteht.
EP 1 397 587 B1 offenbart eine Tissuemaschine, die auf den Einsatz von TAD Trocknern verzichtet. Hier wird die Faserstoffbahn in einer Vorentwässerungseinrichtung vorgetrocknet, dabei ist die Faserstoffbahn zwischen einem Sieb und einem Filz eingebettet und wird dabei von heißer Luft bei einer Temperatur < 220°C, vorzugsweise < 150°C und einem spezifischen Luftvolumenstrom von weniger als 50 m³/(m²·min) durchströmt. Im Anschluss erfolgt die Übergabe der Faserstoffbahn auf einen Yankee Zylinder, wo sie endgültig getrocknet wird. Ein Yankee Zylinder arbeitet nur nach dem Prinzip der Aufpralltrocknung.
Im Gegensatz zu EP 1 397 587 B1 erlaubt die Erfindung viel höhere Maschinengeschwindigkeiten bzw. Produktionskapazitäten, wie auch bessere Papierqualität - hinsichtlich Caliper, Bulk, Wasseraufnahmekapazität und Weichheit. In einer Ausführungsform der Erfindung kann die Vorentwässerungseinrichtung auch ohne spezielles Prägeband betrieben werden, und erlaubt weiterhin die Herstellung einer mit einer dreidimensionalen Oberflächenstruktur versehenen Faserstoffbahn.

Der Erfindung liegt die Aufgabe zugrunde, den Trockengehalt der Faserstoffbahn zu erhöhen, damit die Effizienz der TAD Trommel erhöht wird bzw. der Energieverbrauch vermindert wird. Außerdem soll das Feuchteprofil der Faserstoffbahn quer zur Maschinenlaufrichtung gegenüber herkömmlicher TAD Anlagen einheitlicher werden und vorzugsweise soll die Verwendung nur noch einer TAD Trommel möglich sein.

Die Vorentwässerung soll aber derart sanft erfolgen, dass dadurch die Qualität der Faserstoffbahn nicht vermindert wird, eine Vorentwässerung mit Pressen oder Pressbändern kann die Faserstoffbahn zu stark komprimieren und so die Qualität negativ beeinflussen.

Gelöst wird diese Aufgabe durch ein Herstellungsverfahren gemäß Patentanspruch 1.

Erfindungsgemäß verwendet das Verfahren im Gegensatz zur EP 1 397 587 B1 eine TAD Trommel und zusätzlich wird in der Vortrocknungseinrichtung ein sehr hoher spezifischer Volumenstrom des Fluids größer 100 m³/(m²·min), insbesondere größer 200 m³/(m²·min), vorzugsweise größer 250 m³/(m²·min) durch die Faserstoffbahn hindurchgesaugt.

Der Differenzdruck in der Vorentwässerungseinrichtung zwischen Haubenseite und Saugwalzenseite sollte auf größer 0,25bar, insbesondere größer 0,45 bar, vorzugsweise größer 0,55 bar eingestellt werden. Dadurch wird die Vorentwässerungseinrichtung bei einer Druckdifferenz betrieben, die um Größenordnungen größer ist, als der Differenzdruck in der TAD Trommel, der im Regelfall bei 0,05 bar liegt. Durch diesen großen Differenzdruck in der Vorentwässerungseinrichtung kann auch bereits dort eine Durchströmtrocknung erfolgen, zumindest bereichsweise.

Durch diese Erfindung kann der Trockengehalt vor der TAD Trommel von bisher ungefähr 25% in herkömmlichen Maschinen auf über 30%, insbesondere auf über 35%, vorzugsweise auf sogar über 40% erhöht werden. Dadurch steigt die Permeabilität der Faserstoffbahn und in der TAD Trommel kann eine Durchströmtrocknung über den gesamten Umschlingungsbereich erfolgen.

Beim heißen Fluid kann es sich beispielsweise um heiße Luft oder um heißen Dampf handeln. Günstige Temperaturbereiche der Heißluft liegen dabei bei Temperaturen von über 150°C, insbesondere über 200 °C, vorzugsweise über 250°C.

Die Vorentwässerungseinrichtung kann auch in Maschinenlaufrichtung betrachtet in mehreren Zonen, beispielsweise in zwei Zonen unterteilt sein. Dadurch kann in der ersten Zone eine Trocknung mit anderen Betriebsparametern erfolgen, beispielsweise mit einem höheren Druck, einer höheren Temperatur oder mit einem anderen Medium.

Es ist günstig, wenn der Filz eine feinporige Struktur aufweist, wobei die durchschnittliche Porengröße der zur Faserstoffbahn weisenden Oberfläche des Filzes kleiner ist als die durchschnittliche Porengröße der zur Saugwalze weisenden Seite. Eine feine und weiche Filzoberseite zur Faserstoffbahn vergrößert die Kontaktfläche zwischen Filz und Faserstoffbahn, wodurch die Kapillarentwässerung begünstigt wird. Eine gröbere Filzstruktur zur Saugwalze hin begünstigt hingegen die Wasserabfuhr durch die perforierte Saugwalzenoberfläche ins Walzeninnere. Die Feinheit der feineren Filzoberfläche sollte weniger als 6,7 dtex, vorzugsweise weniger 3,3 dtex betragen, die Schicht direkt darunter sollte eine Feinheit von weniger als 17 dtex, vorzugsweise weniger 11 dtex aufweisen, wohingegen die gegenüberliegende zur Saugwalze weisende Filzseite dann viel offener (gröber) sein sollte, um die Abfuhr des Wassers durch die Bohrungen der Saugwalze zu erleichtern. Diese Werte beziehen sich auf den Grundfaseranteil des Filzes.

Damit ein möglichst guter Kontakt zwischen Filz und Faserstoffbahn in der Vorentwässerungseinrichtung realisiert werden kann, ist es günstig, wenn zu Beginn der Vorentwässerungseinrichtung eine Kontaktwalze vorgesehen ist, die sanft gegen die Saugwalze drückt, sodass dadurch der Kontakt der Faserstoffbahn mit dem Filz verbessert wird. Dabei soll die Faserstoffbahn jedoch nicht oder nur in sehr geringem Maße gepresst werden. Die Kontaktwalze sollte daher nur mit einer Linienkraft von weniger als 30kN/m, besser weniger als 15 kN/m, vorzugsweise weniger als 10 kN/m betragen.

Damit ein möglichst großer spezifischer Volumenstrom realisiert werden kann, sollte die Saugwalze eine möglichst große freie Oberfläche haben, beispielsweise größer 25%, besser jedoch größer 35%.

Es ist günstig, wenn im Anschluss an den TAD Trockner ein Yankee vorgesehen ist.

Im Folgenden werden zwei Ausführungsbeispiele der Erfindung anhand von Zeichnungen beschrieben. Es zeigen:
Fig. 1 eine schematische (Seitenansicht) Tissuemaschine, die sich zur Durchführung des erfindungsgemäßen Verfahrens eignet;
Fig. 2 eine weitere schematische (Seitenansicht) einer geeigneten Tissuemaschine;

Gleiche Bezugszeichen in den beiden Figuren bezeichnen jeweils gleiche Anlagenteile.

In Figur 1 wird die Faserstoffsuspension in einem Doppelsiebformer 18 über einen Stoffauflauf 1 zwischen zwei Siebe 3 eingebracht, über eine Formierwalze 2 geleitet und mit Hilfe von Vakuumkästen (nicht dargestellt) auf einen Trockengehalt von ungefähr 24% entwässert.
Im Anschluss erfolgt beim Überführkasten 11 die Übergabe der Faserstoffbahn 9 auf ein strukturiertes TAD-Sieb 4. Das strukturierte TAD-Sieb 4 kann (muss nicht) dabei etwas langsamer als das Sieb 3 bewegt werden, sodass sich die Fasern gut in die Vertiefungen des TAD-Siebes 4 einfügen können (wet crepe), durch den Saugkasten 10 zum Nassstrukturieren werden die Fasern in die Struktur des TAD Siebes 4 gesaugt.

Im Anschluss erfolgt eine weitere Entwässerung in der Vorentwässerungseinrichtung 20. Die Vorentwässerungseinrichtung 20 weist eine Haube 17, einen Filz 5 und eine Saugwalze 16 auf. Die auf dem TAD-Sieb 4 fixierte Faserstoffbahn 9 kann durch die Presswalze (kiss press roll) 15 gegen den Filz 5 und gegen die Saugwalze 16 gepresst werden. Dies verbessert den Kontakt zwischen Filz 5 und Faserstoffbahn 9. Die Linienkraft in diesem Pressnip beträgt zwischen 5 kN/m und 30 kN/m. Bei diesen Drücken werden nur ungefähr 20% der Fasern verdichtet, die restlichen 80 % der Fasern sind durch die Vertiefungen des TAD-Siebes 4 geschützt und werden daher nicht komprimiert.

Die Faserstoffbahn 9 wird zwischen dem Filz 5 und dem TAD-Sieb 4 durch die Vorentwässerungseinrichtung 20 geführt. Über die Haube 17 wird in einer ersten Zone Dampf auf die Faserstoffbahn 9 geblasen und zwar mehr als 0,3 Tonnen Dampf pro Tonne Faserstoff, besser noch mehr als 0,5 Tonnen Dampf pro Tonne Faserstoff, idealerweise sogar mehr als 1 Tonne Dampf pro Tonne Faserstoff.
In der zweiten nachfolgenden Zone wird feuchte Heißluft mit einer Temperatur von über 150°C, vorzugsweise über 250°C durch die Faserstoffbahn 9 geblasen. Die Luftfeuchtigkeit der über die Haube 17 zugeführten Heißluft sollte vorzugsweise über 150 g_{H2O}/kg_{Luft}, insbesondere über 300 g_{H2O}/kg_{Luft}, vorzugsweise sogar über 450 g_{H2O}/kg_{Luft} betragen.

Da im Bereich der Vorentwässerungseinrichtung 20 die Faserstoffbahn 9 noch sehr feucht ist, kommt es hier kaum zu Verdampfungsprozessen. Hier wird vielmehr durch die Wärmezufuhr die Viskosität des Wassers in der Faserstoffbahn 9 herabgesetzt, wodurch das Wasser über die Saugwalze 16 aus der Faserstoffbahn 9 gesaugt wird. Der feinporige Filz 5 unterstützt die Entwässerung durch Kapillarentwässerung. Die über die Haube 17 zugeführte Luftmenge entspricht im Wesentlich der über die Saugwalze 16 abgesaugten Menge. Die zugeführten Luft- bzw. Dampfmengen betragen erfindungsgemäß mehr als 100 m³/(m²·min), insbesondere mehr als 200 m³/(m²·min), vorzugsweise sogar mehr als 250 m³/(m²·min).

Der Druck in der Haube 17 liegt hier über dem Umgebungsdruck, damit keine kalte Umgebungsluft über die Saugwalze 16 angesaugt wird.

Im Anschluss an die Vorentwässerungseinrichtung 20 wird die Faserstoffbahn 9 mit einem Trockengehalt von mehr als 30%, insbesondere mehr als 35% und vorzugsweise mehr als 40% an den Heißlufttrockner 19 übergeben. Der Heißlufttrockner 19 ist ein TAD-Trockner und besteht aus einer TAD Trommel 13 und einer TAD Haube 14. Bei einem Trockengehalt ab 35% kann eine zweite TAD Trommel entfallen.

Nachfolgend wird die Faserstoffbahn mit einer Presswalze 12 vom TAD-Sieb 4 auf einen Yankee Zylinder 6 übergeben. Am Yankee Zylinder 6 wird die Faserstoffbahn 9 mit über die Haube 7 zugeführter Heißluft weiter getrocknet und danach abgeschabt. Die Yankeeoberfläche wird über eine Beschichtungseinrichtung 8 mit Chemikalien besprüht, damit sich die Faserstoffbahn leichter von der Yankeeoberfläche abschaben lässt.

In Figur 2 ist eine weitere Vorrichtung zur Durchführung des erfindungsgemäßen Verfahrens dargestellt. Im Unterschied zur Figur 1 ist hier die Vorentwässerungseinrichtung 20 nicht innerhalb des strukturierten TAD-Siebes 4, sondern bereits innerhalb des Siebes 3 des Doppelsiebformers 18 angeordnet. Die Übergabe der Faserstoffbahn 9 auf das strukturierte TAD-Sieb 4 erfolgt erst nach der Vorentwässerungseinrichtung 20. Beim Sieb 3 des Doppelsiebformers 18 kann es sich um ein strukturiertes oder um ein unstrukturiertes Sieb handeln.

## Patentansprüche

1. Verfahren zur Herstellung einer Faserstoffbahn (9), insbesondere zur Herstellung einer Tissue- oder Hygienepapierbahn, bei dem eine Faserstoffsuspension zur Bildung einer Faserstoffbahn (9) in einem Doppelsiebformer (18) entwässert wird und die Faserstoffbahn (9) mit Hilfe eines Heißlufttrockners (19) getrocknet wird, wobei nach dem Doppelsiebformer (18) und vor dem Heißlufttrockner (19) eine Vorentwässerungseinrichtung (20) vorgesehen ist, wobei die Faserstoffbahn (9) im Heißlufttrockner (19) auf einem strukturierten TAD-Sieb (4) mit Hilfe einer mit Heißluft beaufschlagten TAD Trommel (13) getrocknet wird, **dadurch gekennzeichnet, dass** die Vorentwässerungseinrichtung (20) eine Haube (17) und eine Saugwalze (16) aufweist, und dass in der Vorentwässerungseinrichtung (20) die zwischen jeweils genau einer Bespannung (3, 4, 5) eingebettete Faserstoffbahn (9) von einem heißen Fluid durchströmt wird, wobei die Bespannung (5) zwischen Saugwalze (16) und Faserstoffbahn (9) ein Filz (5) ist und die Bespannung (3, 4) zwischen Faserstoffbahn (9) und Haube (17) ein Sieb (3, 4) ist und dass in der Vorentwässerungseinrichtung (20) ein spezifischer Volumenstrom des Fluids größer 100 m³/(m²·min), insbesondere größer 200 m³/(m²·min), vorzugsweise größer 250 m³/(m²·min) durch die Faserstoffbahn (9) hindurchgesaugt wird.

2. Verfahren nach Anspruch 1, **dadurch gekennzeichnet, dass** die Faserstoffbahn (9) auf einem strukturierten Sieb (3, 4) durch die Vorentwässerungsvorrichtung (20) geführt wird.

3. Verfahren nach Anspruch 1 oder 2, **dadurch gekennzeichnet, dass** die zwischen beiden Sieben (3) des Doppelsiebformers (18) gebildete Faserstoffbahn (9) auf einem dieser beiden Siebe (3) durch die Vorentwässerungsvorrichtung (20) geführt wird.

4. Verfahren nach Anspruch 1 oder 3, **dadurch gekennzeichnet, dass** die Faserstoffbahn (9) im Doppelsiebformer (18) zwischen beiden Sieben (3) gebildet wird, wobei zumindest ein Sieb strukturiert ist.

5. Verfahren nach einem der Ansprüche 1 bis 4, **dadurch gekennzeichnet, dass** die Faserstoffbahn (9) in der Vorentwässerungseinrichtung (20) von heißer Luft mit einer Temperatur von über 150°C, insbesondere über 200°C, vorzugsweise über 250°C durchströmt wird.

6. Verfahren nach Anspruch 5, **dadurch gekennzeichnet, dass** die Faserstoffbahn (9) in der Vorentwässerungseinrichtung (20) von feuchter Heißluft durchströmt wird, wobei der Feuchtegehalt über 150 g_{H2O}/kg_{Luft}, insbesondere über 300 g_{H2O}/kg_{Luft}, vorzugsweise sogar über 450 g_{H2O}/kg_{Luft} beträgt.

7. Verfahren nach einem der Ansprüche 1 bis 6, **dadurch gekennzeichnet, dass** die Faserstoffbahn (9) in der Vorentwässerungseinrichtung (20) von heißem Dampf durchströmt wird.

8. Verfahren nach einem der Ansprüche 1 bis 7, **dadurch gekennzeichnet, dass** die Faserstoffbahn (9) in der Vorentwässerungseinrichtung (20) nacheinander zwei Zonen durchläuft, wobei die Faserstoffbahn (9) in der ersten Zone vorzugsweise von Dampf und heißer Luft und in der zweiten Zone von heißer Luft durchströmt wird.

9. Verfahren nach einem der Ansprüche 1 bis 8, **dadurch gekennzeichnet, dass** der Differenzdruck in der Vorentwässerungseinrichtung (20) zwischen Haubenseite und Saugwalzenseite auf größer 0,25 bar, insbesondere größer 0,45 bar, vorzugsweise größer 0,55 bar eingestellt wird.

10. Verfahren nach einem der Ansprüche 1 bis 9, **dadurch gekennzeichnet, dass** der Filz (5) eine Porenstruktur aufweist, wobei die durchschnittliche Porengröße der zur Faserstoffbahn (9) weisenden Oberfläche des Filzes (5) kleiner ist, als die durchschnittliche Porengröße der zur Saugwalze (16) weisenden Seite.

11. Verfahren nach einem der Ansprüche 1,2 oder 4 bis 10, **dadurch gekennzeichnet, dass** die Faserstoffbahn (9) auf dem TAD-Sieb (4) durch die Vorentwässerungseinrichtung (20) geführt wird.

12. Verfahren nach einem der Ansprüche 1 bis 11, **dadurch gekennzeichnet, dass** die Faserstoffbahn (9) nach der TAD Trommel (13) einem Yankee (6) zugeführt wird.

13. Verfahren nach einem der Ansprüche 1 bis 12, **dadurch gekennzeichnet, dass** zu Beginn der Vorentwässerungseinrichtung (20) eine Kontaktwalze (15) vorgesehen ist, die gegen die Saugwalze (16) drückt, sodass dadurch die Faserstoffbahn (9) gegen den Filz (5) gedrückt wird.

## Claims

1. Method for producing a fibrous pulp web (9), in particular a tissue or sanitary paper web, in which a fibrous pulp suspension (9) is dewatered in a Twin Wire Former (18) in order to form a fibrous pulp web (9) and the fibrous pulp web (9) is dried with the aid of a hot-air dryer (19), where a pre-dewatering device (20) is provided after the Twin Wire Former (18) and before the hot-air dryer (19), where the fibrous pulp web (9) is dried in the hot-air dryer (19) on a structured TAD wire (4) with the aid of a TAD drum (13) to which hot air is fed, **characterized in that** the pre-dewatering device (20) has a hood (17) and a suction roll (16) and **in that** a hot fluid flows through the fibrous pulp web (9) embedded between exactly one machine clothing (3, 4, 5) on each side, where the machine clothing (5) between suction roll (16) and fibrous pulp web (9) is a felt (5) and the machine clothing (3, 4) between fibrous pulp web (9) and hood (17) is a wire (3, 4), and **in that** a specific volume flux of the fluid greater than 100 m³/(m².min), especially greater than 200 m³/(m².min), preferably greater than 250 m³/(m².min), is drawn through the fibrous pulp web (9) by suction in the pre-dewatering device (20).

2. Method according to claim 1, **characterized in that** the fibrous pulp web (9) is carried through the pre-dewatering device (20) on a structured wire (3, 4)

3. Method according to claim 1 or 2, **characterized in that** the fibrous pulp web (9) formed between the two wires (3) of the Twin Wire Former (18) is carried through the pre-dewatering device (20) on one of these two wires (3).

4. Method according to claim 1 or 3, **characterized in that** the fibrous pulp web (9) is formed in the Twin Wire Former (18) between the two wires (3), where at least one wire is structured.

5. Method according to one of claims 1 to 4, **characterized in that** hot air at a temperature of more than 150°C, especially more than 200°C, preferably more than 250°C, flows through the fibrous pulp web (9) in the pre-dewatering device (20).

6. Method according to claim 5, **characterized in that** damp, hot air flows through the fibrous pulp web (9) in the pre-dewatering device, where the moisture content is more than 150 g_{H2O}/kgₐᵢᵣ, especially more than 300 g_{H2O}/kgₐᵢᵣ, preferably even more than 450 g_{H2O}/kgₐᵢᵣ.

7. Method according to one of claims 1 to 6, **characterized in that** hot steam flows through the fibrous pulp web (9) in the pre-dewatering device (20).

8. Method according to one of claims 1 to 7, **characterized in that** the fibrous pulp web (9) passes through two zones in succession in the pre-dewatering device (20), where preferably steam and hot air flow through the fibrous pulp web (9) in the first zone and hot air flows through it in the second zone.

9. Method according to one of claims 1 to 8, **characterized in that** the differential pressure in the pre-dewatering device (20) between the hood side and the suction roll side is set to more than 0.25 bar, especially more than 0.45 bar, preferably more than 0.55 bar.

10. Method according to one of claims 1 to 9, **characterized in that** the felt (5) has a pore structure, where the average pore size of the felt surface facing the fibrous pulp web (9) is smaller than the average pore size of the side facing the suction roll (16).

11. Method according to one of claims 1,2, or 4 to 10, **characterized in that** the fibrous pulp web (9) is carried through the pre-dewatering device (20) on the TAD wire (4).

12. Method according to one of claims 1 to 11, **characterized in that** the fibrous pulp web (9) is fed to a Yankee (6) after the TAD drum (13).

13. Method according to one of claims 1 to 12, **characterized in that** a contact roll (15) that presses against the suction roll (16) is provided at the beginning of the pre-dewatering device (20) in such a way that the fibrous pulp web (9) is pressed against the felt (5).

## Revendications

1. Procédé de fabrication d'une bande de pâte fibreuse (9), en particulier une bande de papier hygiénique ou de papier ouaté, une suspension de pâte fibreuse (19) étant égouttée dans un formeur à double toile (18) pour former une bande de pâte fibreuse (9) et la bande de pâte fibreuse (9) étant séchée à l'aide d'un sécheur d'air chaud (19), un dispositif de pré-égouttage (20) étant disposé après le formeur à double toile (18) et avant le sécheur d'air chaud (19), la bande de pâte fibreuse (9) étant séchée dans le sécheur d'air chaud (19) sur une toile TAD (4) à l'aide d'un tambour TAD (13) alimenté en air chaud, **caractérisé en ce que** le dispositif de pré-égouttage (20) comporte un capot (17) et un cylindre aspirant (16) et **en ce qu'**un fluide chaud s'écoule à travers la bande de pâte fibreuse (9) logée exactement entre un habillage (3, 4, 5) de chaque côté, l'habillage (5) entre le cylindre aspirant (16) la bande de pâte fibreuse (9) étant un feutre (5) et l'habillage (3, 4) entre la bande de pâte fibreuse (9) et le capot (17) étant une toile (3, 4) et **en ce qu'**un flux volumique spécifique du fluide supérieur à 100 m³/(m²·min), en particulier supérieur à 200 m³/(m²·min), de préférence supérieure à 250 m³/(m²·min), est aspiré par la bande de pâte fibreuse (9) dans le dispositif de pré-égouttage (20).

2. Procédé selon la revendication 1, **caractérisé en ce que** la bande de pâte fibreuse (9) est amenée sur une toile structurée (3, 4) à travers le dispositif de pré-égouttage (20) .

3. Procédé selon la revendication 1 ou 2, **caractérisé en ce que** la bande de pâte fibreuse (9) formée entre les deux toiles (3) du formeur à double toile (18) est amenée sur l'une desdites deux toiles (3) à travers le dispositif de pré-égouttage (20).

4. Procédé selon la revendication 1 ou 3, **caractérisé en ce que** la bande de pâte fibreuse (9) est formée dans le formeur à toile double (18) entre les deux toiles (3), au moins une toile étant structurée.

5. Procédé selon l'une des revendications 1 à 4, **caractérisé en ce que** de l'air chaud à une température supérieure à 150°C, en particulier supérieure à 200°C, de préférence supérieure à 250°C s'écoule à travers la bande de pâte fibreuse (9) dans le dispositif de pré-égouttage (20) .

6. Procédé selon la revendication 5, **caractérisé en ce que** de l'air chaud humide s'écoule à travers la bande de pâte fibreuse (9) dans le dispositif de pré-égouttage (20), la teneur en humidité étant supérieure à 150 g_{H2O}/kgₐᵢᵣ, en particulier supérieure à 300 g_{H2O}/kgₐᵢᵣ, de préférence encore supérieure à 450 g_{H2O}/kgₐᵢᵣ.

7. Procédé selon l'une des revendications 1 à 6, **caractérisé en ce que** de la vapeur chaude s'écoule à travers la bande de pâte fibreuse (9) dans le dispositif de pré-égouttage (20).

8. Procédé selon l'une des revendications 1 à 7, **caractérisé en ce que** la bande de pâte fibreuse (9) parcourt deux zones successives dans le dispositif de pré-égouttage (20), de préférence de la vapeur et de l'air chaud s'écoulant à travers la bande de pâte fibreuse (9) dans la première zone et de l'air chaud s'y écoulant dans la seconde zone.

9. Procédé selon l'une des revendications 1 à 8, **caractérisé en ce que** la pression différentielle dans le dispositif de pré-égouttage (20) entre le côté capot et le côté cylindre aspirant est réglée à plus de 0,25 bar, en particulier à plus de 0,45 bar, de préférence à plus de 0,55 bar.

10. Procédé selon l'une des revendications 1 à 9, **caractérisé en ce que** le feutre (5) présente une structure poreuse, la taille moyenne des pores de la surface du feutre (5) faisant face à la bande de pâte fibreuse (9) étant inférieure à la taille moyenne des pores de la face faisant face au cylindre aspirant (16).

11. Procédé selon l'une des revendications 1, 2 ou 4 à 10, **caractérisé en ce que** la bande de pâte fibreuse (9) est amenée sur la toile TAD (4) à travers le dispositif de pré-égouttage (20).

12. Procédé selon l'une des revendications 1 à 11, **caractérisé en ce que** la bande de pâte fibreuse (9) est introduite dans un frictionneur (6) après le tambour TAD (13) .

13. Procédé selon l'une des revendications 1 à 12, **caractérisé en ce qu'**un cylindre de contact (15) qui appuie contre le cylindre aspirant (16) est disposé au début du dispositif de pré-égouttage (20) de telle manière que la bande de pâte fibreuse (9) soit pressée contre le feutre (5) .
